# EUROPÄISCHE PATENTSCHRIFT

(11) **EP 0 256 213 B1**
(45) Veröffentlichungstag und Bekanntmachung des Hinweises auf die Patenterteilung: **11.10.1989**
(21) Anmeldenummer: 87106385.5
(22) Anmeldetag: 02.05.1987
(51) Int. Cl.: E05D 15/52, E05D 15/526

(54) **Kippriegelvorrichtung für Drehkippflügel-Fenster und -Türen o.dgl.**
Latching device in a tilt position, for pivoting and tilting wrings, windows, doors
Ferrure de fermeture à verrou de basculement pour fenêtres et portes à ouvrant basculant et pivotant

(30) Priorität: 09.08.1986 DE 3627043
(43) Veröffentlichungstag der Anmeldung: 24.02.1988
(73) Patentinhaber: SIEGENIA-FRANK KG, 57074 Siegen (DE)
(72) Erfinder: Loos, Horst, D-5905 Freudenberg (DE)

(56) Entgegenhaltungen:
- DE-A- 2 445 855
- DE-B- 3 008 556
- FR-A- 2 233 865

## Beschreibung

Die Erfindung betrifft eine Kippriegelvorrichtung für Drehkippflügel-Fenster und -Türen od. dgl., bestehend aus einer in der verschlußseitigen, unteren Rahmenecke am aufrechten Rahmenholm sitzenden, Riegelstege aufweisenden Kippriegelplatte und aus einem dem verschlußseitigen, aufrechten Flügelholm an der unteren Ecke zugeordneten Riegelglied, das am unteren Ende einer an ihrem oberen Ende über einen Lagerzapfen mit einer Treibstange verbundenden Schwenklasche sitzt, wobei die Schwenklasche mit ihrem Lagerzapfen einen Längsschlitz in einer zur Führung der Treibstange dienenden Stulpschiene durchgreift und wenigstens in der Kippöffnungs-Schaltstellung bei in eine Kippriegeltasche in der Kippriegelplatte eingreifendem Riegelglied zur relativ Stulpschiene, Treibstange sowie Kippriegelplatte für eine begrenzte Schwenkbewegung freigebbar ist, und wobei eine Biegestabfeder mit zwei im seitlichen Abstand voneinander verlaufenden, durch einen Steg miteinander verbundenen Schenkeln einerseits in einer Halterung sitzt und andererseits mit ihren beiden Schenkeln an der Schwenklasche im Abstand von der Achse ihres Lagerzapfens eingespannt ist.

Eine Kippriegelvorrichtung dieser Art ist bereits bekannt und beispielsweise in der DE-AS 30 08 556 beschrieben. Sie kann mit ein und derselben Ausgestaltung zur Anwendung bei allen praktisch vorkommenden Kippöffnungswinkeln bei Flügeln zum Einsatz gelangen, dabei jeweils die klapperfreie Halterung des gekippten Flügels sicherstellen sowie die wirksame Blockierung des Treibstangenbeschlages gegen Fehlschaltung bei gekipptem Flügel gewährleisten und darüberhinaus auch als Aushebesicherung für den gekippten Flügel im Bereich der Kippverriegelung wirken.

Bei dieser bekannten Kippriegelvorrichtung ist die Biegestabfeder vor der Außenfläche der Stulpschiene liegend angeordnet und dabei an ihrem einen Ende mit Abstand oberhalb der Schwenklasche an der Treibstange verankert, während ihr anderes Ende außerhalb der Achse des als Lagerzapfen dienenden Schaftes an der Schwenklasche eingespannt ist.

Die Biegestabfeder benötitgt daher vor der Außenseite der Stulpschiene und oberhalb der Schwenklasche für ihre Unterbringung in jedem Falle einen Freiraum, welcher insbesondere in Längsrichtung der Stulpschiene beträchtlich größer bemessen werden muß, als derjenige Freiraum, welcher an sich für die Längsverschiebung der Schwenklasche relativ zur Stulpschiene erforderlich ist. So wird bei Benutzung der mit der Schwenklasche in Wirkverbindung stehenden Biegestabfeder vor der freien Längsseite der Stulpschiene ein Freiraum benötigt, der eine Länge hat, die gegenüber dem bei alleiniger Benutzung der Schwenklasche benötigten Freiraum in einem Verhältnis steht, das etwa bei 1,6 : 1 liegt. Im Bereich dieses zusätzlich benötigten Freiraumes lassen sich dann aber naturgemäß keine weiteren Funktionsteile vorsehen, wie sie vielfach bei Treibstangenbeschlägen in Gebrauch sind, weil hierdurch nämlich die Wirkungsweise der Biegestabfeder nachhaltig beeinträchtigt werden kann.

Aufgabe der Erfindung ist es, eine gattungsgemäße Kippriegelvorrichtung zu schaffen, bei der nicht nur der für die Unterbringung der Biegestabfeder nötige Einbauraum besser genutzt bzw. verringert, sondern zugleich auch deren Vorspannwirkung verbessert wird. Darüberhinaus sollen aber auch die beim praktischen Einsatz möglichen Verschleißerscheinungen zwischen den zueinander beweglichen Funktionsteilen minimiert werden.

Die erfindungsgemäße Lösung dieser Aufgabe wird durch die Kennzeichnungsmerkmale des Anspruchs 1, nämlich dadurch erreicht,
daß die Biegestabfeder im Längsschlitz der Stulpschiene aufgenommen ist und dabei mit den Längskanten ihrer Schenkel über die Außenseite der Stulpschiene vorsteht,
daß die Schwenklasche an ihrer Rückseite mit zwei parallelen Längsnuten versehen ist, in die die Längskanten der Schenkel passend eingreifen, und daß der Längsschlitz an seinen beiden Längskanten im unteren Längenbereich jeweils mit zwei durch eine Nase gegeneinander abgegrenzten Ausbauchungen bzw. Erweiterungen versehen ist, von denen die Schenkel der Biegestabfeder in ihrer entspannten Ruhelage einen Abstand einnehmen.

Aufgrund dieser Ausgestaltung der Kippriegelvorrichtung können die Schenkel der Biegestabfeder mit dem größten Teil ihres Querschnitts innerhalb der Materialdicke der Stulpschiene liegen und nur um ein so geringes Maß über deren Außenfläche vorstehen, daß ein dauerhaft sicherer Formschlußeingriff mit den Längsnuten in der Rückseite der Schwenklasche bei jeder möglichen Schaltstellung derselben erhalten bleibt.

Ein weiterbildendes Erfindungsmerkmal wird nach Anspruch 2 darin gesehen, daß die Biegestabfeder ortsfest bzw. unverschiebbar im Längsschlitz der Stulpschiene aufgenommen und dabei die Schwenklasche mit ihren Längsnuten relativ zu deren Schenkeln gleitbeweglich vorgesehen ist.

Bewährt hat es sich erfindungsgemäß ferner, wenn nach Anspruch 3 der Steg der Biegestabfeder am oberen Ende des Längsschlitzes der Stulpschiene anliegt, während die freien Enden ihrer Schenkel dem unteren Ende dieses Längsschlitzes zugewendet sind.

Erfindungsgemäß zeichnet sich die Kippriegelvorrichtung nach Anspruch 4 auch dadurch aus, daß die Schenkel der Biegestabfeder in entspannter Ruhelage parallel zueinander verlaufen.

Nach Anspruch 5 kann sich dabei der mit den Ausbauchungen bzw. Erweiterungen versehene Längenbereich der Längskanten etwa über die beiden unteren Drittel der Länge des Längsschlitzes erstrecken, wobei nach Anspruch 6 die größte Breite des Längsschlitzes im Bereich der Ausbauchungen zur normalen Breite des Längsschlitzes in einem Verhältnis von etwa 1,25 : 1 stehen kann.

Die die Ausbauchungen bzw. Erweiterungen gegeneinander abgrenzenden Nasen befinden sich nach Anspruch 7 zweckmäßigerweise in demjenigen Längenbereich des Längsschlitzes, in welchen der Lagerzapfen der Schwenklasche bei Kipp-Schaltstellung der Treibstange gestellt ist.

Die Erfindung ist nach Anspruch 8 weiterhin dadurch gekennzeichnet, daß die Schenkel der Biegestabfeder einen relativ zur Ebene der Stulpschiene hochkant stehenden Rechteckquerschnitt aufweisen und aus verschleißfestem Material, z.B. federhartem Stahl, bestehen.

Schließlich ist eine erfindungsgemäße Kippriegelvorrichtung nach Anspruch 9 auch noch dadurch gekennzeichnet, daß in das untere Ende des Längsschlitzes der Stulpschiene ein gewöbt konturierter Höcker vorspringt.

Ein Ausführungsbeispiel der Erfindung wird nachfolgend anhand der Zeichnung näher erläutert. Es zeigt
Fig. 1 im Aufriß eine Kippriegelvorrichtung in ihrer dem Kippöffnen des Flügels dienenden Schaltstellung, wobei jedoch der Flügel noch in Schließlage am feststehenden Rahmen anliegt,
Fig. 2 eine der Fig. 1 entsprechende Darstellung, wobei der Flügel relativ zum feststehenden Rahmen eine Kippstellung einnimmt, die nicht dem größtmöglichen, vorkommenden Kippöffnungswinkel entspricht,
Fig. 3 in Seitenansicht und teilweise im Schnitt die Kippriegelvorrichtung nach den Fig. 1 und 2,
Fig. 4 in größerem Maßstab das funktionelle Zusammenwirken von Schwenklasche, Biegestabfeder und Stulpschiene in der der Fig. 2 entsprechenden Kippstellung des Flügels und
Fig. 5 einen Schnitt entlang Linie V - V in Fig. 4.

In der Zeichnung ist in strichpunktierten Linien ein Fenster dargestellt, das einen Flügel 1 und einen feststehenden Rahmen 2 aufweist, zwischen denen eine Kippriegelvorrichtung 3 eingebaut ist. Diese Kippriegelvorrichtung 3 weist eine Kippriegelplatte 4 am feststehenden Rahmen 2 und eine Schwenklasche 5 am Flügel 1 auf.

Die Schwenklasche 5 ist dabei an der Stulpschiene 6 eines sogenannten Kantengetriebes schiebbar geführt, an deren Rückseite sich eine Treibstange 7 befindet.

Mit dieser Treibstange 7 ist ein Verschlußzapfen 8 verbunden, welcher in der Verschlußlage des Flügels 1 zwischen zwei Stege 9 der Kippriegelplatte 4 eingeschoben werden kann und dadurch den Flügel 1 in seiner Verschlußlage am feststehenden Rahmen 2 verriegelt.

Die Schwenklasche 5 ist unter Vermittlung des Verschlußzapfens 8, und zwar durch einen diesen tragenden Schaft 10 gelenkig mit der Treibstange 7 verbunden.

Nahe ihrem unteren Ende trägt die Schwenklasche 5 einen Profilnocken 11, welcher eine zu seiner Längsmittelebene symmetrische Form, beispielsweise Vierkantform, aufweist und mit einer Tasche 12 an der Kippriegelplatte 4 zusammenwirkt, welche ebenfalls eine zu einer Längsmittelebne symmetrische sowie zumindest in ihrem oberen Teil nach abwärts konvergierende Keilform aufweist.

Der untere enge Teil 13 der Tasche 12 ist in seinen Abmessungen mit geringem Spiel auf die Umrißform des Profilnockens 11 abgestimmt, während der obere, sich keilförmig erweiternde Teil 14 derselben von zwei gewissermaßen als Einschnürungen wirkenden Nasen 15 begrenzt wird.

Zwischen den Nasen 15 hindurch wird der Profilnocken 11 mit Hilfe der ihn tragenden Schwenklasche 5 in die Tasche 12 eingeschoben, solange sich der Flügel 1 noch in der Verschlußlage am feststehenden Rahmen 2 befindet, wie das aus Fig. 1 hervorgeht. Sodann kann der Flügel 1 in Kippstellung gebracht werden, wobei die Schwenklasche 5 aus ihrer in Fig. 1 gezeigten Parallellage zur Stulpschiene 6 in einer aus Fig. 2 erkennbare Ausschwenklage gebracht wird. Es hebt sich hierbei der Profilnocken 11 geringfügig aus dem unteren Teil 13 der Tasche 12 an und legt sich unterhalb der Nocken 15 gegen die Flanken der Erweiterung 14 der Tasche 12.

Die obere Querkante 16 des Profilnockens 11 schwenkt dabei unter eine der Nasen 15 und verhindert dadurch eine unbeabsichtigte oder unerwünschte Fehlschaltung der Kippriegelvorrichtung 3 über die Treibstange 7.

Durch die symmetrische Formgebung aller Teile der Kippriegelvorrichtung 3 zuvorbestimmten Längsmittelebenen ist eine beliebige Rechts- und Links verwendung derselben sichergestellt, obwohl die Tasche 12 einstückig an die Kippriegelplatte 4 angeformt ist.

Der den Verschlußzapfen 8 und die Schwenklasche 5 mit der Treibstange 7 verbindende Schaft 10 durchgreift einen Längsschlitz 17 in der Stulpschiene 6, dergestalt, daß er zwischen den beiden Längskanten 18 desselben über dessen ganze Länge hinweg verschiebbar ist.

Etwa über das obere Drittel der Gesamtlänge des Längsschlitzes 17 hinweg haben dessen Längskanten 18 einen geradlinigen, parallelen Verlauf 18a, während sie in dem daran nach unten anschließenden Längenbereich nacheinander jeweils mit einer Ausbauchung bzw. Erweiterung 18b, einer Nase 18c und einer weiteren Ausbauchung bzw. Erweiterung 18d versehen sind.

Während die Nasen 18c jeweils so gestaltet sind, daß ihr Scheitel in geradliniger Verlängerung mit den parallelen Abschnitten 18a der Längskanten 18 liegt, sind die Ausbauchungen bzw. Erweiterungen 18b und 18d so gestaltet, daß an ihrer tiefsten Stelle der Längsschlitz 17 jeweils eine Breite hat, die im Verhältnis zur Breite im Bereich der parallelen Längenabschnitte 18a etwa bei 1,25 : 1 liegt.

Die Ausbauchungen bzw. Erweiterungen 18b der Längskanten 18 schließen sich an deren Bereiche 18a zunächst unter einem spitzen Winkel geradlinig divergierend, während sie daran anschließend von der tiefsten Stelle aus mit einem relativ großen Radius konvergierend zum Scheitel der Nase 18c hin geführt sind.

Die Ausbauchungen bzw. Erweiterungen 18d erstrecken sich unter spitzwinklig divergierendem Verlauf wiederum vom Scheitel der Nasen 18c weg nach unten, wobei jedoch der Neigungswinkel beträchtlich größer ausgeführt ist als im Bereich der geradlinig divergierenden Abschnitte der Ausbauchungen bzw. Erweiterungen 18b.

Andererseits haben aber die Ausbauchungen bzw. Erweiterungen 18d nur einen Bruchteil der Länge der Ausbauchung 18b.

Die besondere Ausgestaltung des Längsschlitzes 17 in der Stulpschiene 6 ist deutlich in Fig. 4 der Zeichnung zu sehen. Dabei ist auch erkennbar, daß die Ausbauchungen bzw. Erweiterungen 18d mit relativ großen Übergangsradien in einen Höcker 18e auslaufen, welcher in das untere Ende des Längsschlitzes 17 der Stulpschiene mit leichter Wölbung vorspringt.

In den Längsschlitz 17 der Stulpschiene 6 ist eine Biegestabfeder 19 eingesetzt, die zwei durch einen Steg 19a einstückig miteinander verbundene Schenkel 19b und 19c aufweist.

Die Biegestabfeder 19 hat dabei einen rechteckigen Materialquerschnitt und ist so in den Längsschlitz 17 eingesetzt, daß dieser Rechteckquerschnitt quer zur Ebene der Stulpschiene 6 hochkant steht und um ein geringes Maß, beispielsweise um höchstens 1 mm über die äußere Breitseite der Stulpschiene 6 vorsteht. Ihre übrige Querschnittshöhe von mindestens 2 mm wird hingegen im Längsschlitz 17 über die Materialdicke der Stulpschiene 6 hinweg aufgenommen.

Die Biegestabfeder 19 hat in jedem Falle eine solche Anordnung innerhalb des Längsschlitzes, daß ihr Steg 19a an dessen oberem Ende eine Stützanlage findet, während die freien Enden ihrer Schenkel 19b und 19c dem unteren Ende des Längsschlitzes 17 zugewendet sind und in unmittelbarer Nachbarschaft des Höckers 18e zu liegen kommen.

Ihre seitliche Abstützung erhalten die beiden Schenkel 19b und 19c der Biegestabfeder 19 einerseits an den zueinander parallel verlaufenden Abschnitten 18a im oberen Drittel des Längsschlitzes 17 sowie andererseits mit gewissem Abstand oberhalb ihrer freien Enden nochmals durch die Nasen 18c.

Im entspannten, als geradlinig verlaufenden Zustand liegen jedoch die Schenkel 19b und 19c der Biegestabfeder 19 im Bereich der Ausbauchungen bzw. Erweiterungen 18b und 18d des Längsschlitzes 17 nicht an dessen Längskanten 18 an.

Die einander zugewendeten Innenflächen beider Schenkel 19b und 19c der Biegestabfeder 19 bilden auch die Seitenführung für den als Lagerzapfen für die Schwenklasche mitbenutzten Schaft 10 des Verschlußzapfens 8 und tragen dabei - wegen ihrer glatten Oberflächen und ihrer großen Härte - zur Minimierung der Verschleißerscheinungen zwischen den zueiander beweglichen Funktionsteilen bei.

Mit den beiden Schenkeln 19b und 19c der Biegestabfedern 19 wirkt die Schwenklasche 5 über zwei in ihre Rückseite eingeformte, parallel zueinander verlaufende Längsnuten 20a und 20b zusammen, in welche die Schenkel 19b und 19c formschlüssig passend eingreifen. Bei einer Verschiebung des Lagerzapfens bzw. Schaftes 10 mittels der Treibstange 7 entlang der Stulpschiene 6 verschiebt sich dabei die Schwenklasche 5 mit ihren Längsnuten 20a und 20b entlang den Schenkeln 19b und 19c der Biegestabfeder 19. In der gänzlich nach oben geschobenen Stellung der Schwenklasche stehen dabei die Schenkel 19b und 19c der Biegestabfeder 19 zumindest nahezu auf der ganzen Länge der Schwenklasche 5 mit deren Längsnuten 20a und 20b in Halte-und Führungseingriff. In der mittleren Schaltstellung der Schwenklasche 5 erstreckt sich der Führungseingriff zwischen den Schenkeln 19b und 19c der Biegestabfeder 19 sowie den Längsnuten 20a und 20b der Schwenklasche 15 noch über mehr als deren halbe Länge. Die Schenkel 19b und 19c dienen hierbei als Parallelführung für die Schwenklasche 5. Ist hingegen die Schwenklasche 5 in ihre untere Schaltstellung gebracht (siehe Fig. 1, 2 und 4) dann stehen die beiden Schenkel 19b und 19c der Biegestabfeder 19 nur noch in dem dem Lagerzapfen bzw. Schaft 10 benachbarten Längenbereich der Schwenklasche 5 mit deren Längsnuten 20a und 20b in Formschlußeingriff.

In der unteren Schaltstellung der Schwenklasche 5 liegt deren Lagerzapfen bzw. Schaft 10 mit seiner Längsachse auf einer Ebene, die etwa mit den Scheiteln der beiden Nasen 18c nahe dem unteren Ende des Längsschlitzes 17 in der Stulpschiene 6 zusammenfällt. Wird nun durch das Kippöffnen des Flügels 1 die über ihren Profilnocken 11 mit der Tasche 12 der Kippriegelplatte 4 in Eingriff stehende Schwenklasche 5 aus ihrer Parallellage zur Stulpschiene 6 in eine Schräglage hierzu gebracht, dann stellt sich eine elastische Verformung an den beiden Schenkeln 19b und 19c der Beigestabfeder 19 ein. Diese wird über die in der Unterseite der Schwenklasche 5 befindlichen Längskanten 20a und 20b im Zusammenwirken mit den Nasen 18c an den Längskanten 18 des Längsschlitzes 17 der Stulpschiene 6 bewirkt, wie das die Fig. 4 erkennen läßt. Die Winkelverlagerung der Schwenklasche 5 relativ zur Stulpschiene 6 findet daher gegen die Wirkung einer relativ starken Rückstellkraft der Schenkel 19b und 19c der Biegestabfeder 19 statt. Hierdurch wird bei jeder Kippöffnungslage des Flügels 1 relativ zum feststehenden Rahmen 2 eine spiel- und klapperfreie Kipphalterung über die Kippriegelvorrichtung 3 herbeigefügt.

Die Ausbauchungen bzw. Erweiterungen 18b und 18d an den Längskanten 18 des Längsschlitzes 17 der Stulpschiene lassen die aus der Winkelverlagerung der Schwenklasche 5 relativ zur Stulpschiene 6 resultierenden Biegeverformungen an den Schenkeln 19b und 19c der Biegestabfeder 19 in dem notwendigen Ausmaß zu und sicheren dadurch dauerhaft die ordnungsgemäße Funktion der gesamten Kippriegelvorrichtung 3.

Der in das untere Ende des Längsschlitzes 17 der Stulpschiene 6 mit einem Wölbungsradius vorspringende Höcker 18e stellt sicher, daß die freien Enden der beiden Schenkel 19b und 19c der Biegestabfeder 19 immer wieder sicher in ihre ordnungsgemäße Ruhelage zurückkehren können, sobald die Schwenklasche 5 ihre Parallellage zur Stulpschiene 6 einzunehmen sucht.

Abschließend sei noch erwähnt, daß die Schwenklasche 5 an ihrem oberen Ende noch mit einer Ausklinkung 21 vesehen ist, die relativ zu den Längs nuten 20a und 20b in der Rückseite der Schwenklasche 5 eine solche Anordnung und Ausbildung hat, daß sie in der oberen Schaltstellung der Schwenklasche 5 problemlos den die beiden Schenkel 19b und 19c einstückig miteinander verbindenden Steg 19a der Schenkelfeder 19 aufnehmen kann.

Die vorstehend beschriebene Ausgestaltung einer Kippriegelvorrichtung 3 für Drehkippflügel-Fenster und - Türen od. dgl. hat den besonderen Vorteil, daß alle funktionsnotwendigen Bauteile mit relativ geringem Aufwand aus Festigkeitsmaterial, insbesondere Stahl, hergestellt werden können, so daß eine hohe Funktionssicherheit und Verschleißfestigkeit bei geringstmöglichem Einbauraum erreicht wird. Darüberhinaus ist dann auch die Möglichkeit gegeben, die einzelnen Teile der Kippriegelvorrichtung aus nicht rostenden Stahlqualitäten zu fertigen und dadurch den Einsatz der Beschläge auch in aggressiver Umgebung zu ermöglichen.

## Patentansprüche

1. Kippriegelvorrichtung für Drehkippflügel-Fenster und -Türen od. dgl., bestehend aus einer in der verschlußseitigen unteren Rahmenecke am aufrechten Rahmenholm sitzenden, Riegelstege (14, 15) aufweisenden Kippriegelplatte (4) und aus einem dem verschlußseitigen, aufrechten Flügelholm an der unteren Ecke zugeordneten Riegelglied (11), das am unteren Ende einer an ihrem oberen Ende über einen Lagerzapfen (10) mit einer Treibstange (7) verbundenen Schwenklasche (5) sitzt, wobei die Schwenklasche mit ihrem Lagerzapfen einen Längsschlitz (17) in einer zur Führung der Treibstange dienenden Stulpschiene (6) durchgreift und wenigstens in der Kippöffnungs-Schaltstellung bei in eine Kippriegeltasche (12) in der Kippriegelplatte eingreifendem Riegelglied relativ zur Stulpschiene, Treibstange sowie Kippriegelplatte für eine begrenzte Schwenkbewegung freigebbar ist, und wobei eine Biegestabfeder (19) mit zwei im seitlichen Abstand voneinander verlaufenden, durch einen Steg (19a) miteinander verbundenen Schenkeln (19b, 19c) einerseits in einer Halterung (6, 17) sitzt und andererseits mit ihren beiden Schenkeln an der Schwenklasche im Abstand von der Achse ihres Lagerzapfens eingespannt ist,
dadurch gekennzeichnet,
daß die Beigestabfeder (19) im Längsschlitz (17) der Stulpschiene (6) aufgenommen ist und dabei mit den Längskanten ihrer Schenkel (19b und 19c) über die Außenseite der Stulpschiene (6) vorsteht, daß die Schwenklasche (5) an ihrer Rückseite mit zwei parallelen Längsnuten (20a und 20b) versehen ist, in die die Längskanten der Schenkel (19b und 19c) passend eingreifen,
und daß der Längsschlitz (17) an seinen beiden Längskanten (18) im unteren Längenbereich jeweils mit zwei durch eine Nase (18c) gegeneinander abgegrenzten Ausbauchungen bzw. Erweiterungen (18b und 18d) versehen ist, von denen die Schenkel (19b, 19c) der Biegestabfeder (19) in ihrer entspannten Ruhelage einen Abstand einnehmen (Fig. 4).

2. Kippriegelvorrichtung nach Anspruch 1,
dadurch gekennzeichnet,
daß die Biegestabfeder (19) ortsfest bzw. unverschiebbar im Längsschlitz (17) der Stulpschiene (6) aufgenommen und dabei die Schwenklasche (5) mit ihren Längsnuten (20a, 20b) relativ zu deren Schenkein (19b, 19c) gleitbeweglich vorgesehen ist.

3. Kippriegelvorrichtung nach einem der Ansprüche 1 und 2,
dadurch gekennzeichnet,
daß der Steg (19a) der Biegestabfeder (19) am oberen Ende des Längsschlitzes (17) der Stulpschiene (6) anliegt, während die freien Enden ihrer Schenkel (19b, 19c) dem unteren Ende dieses Längsschlitzes (17) zugewendet sind.

4. Kippriegelvorrichtung nach einem der Ansprüche 1 bis 3,
dadurch gekennzeichnet,
daß die Schenkel (19b, 19c) der Biegestabfeder (19) in entspannter Ruhelage parallel zueinander verlaufen.

5. Kippriegelvorrichtung nach einem der Ansprüche 1 bis 4,
dadurch gekennzeichnet,
daß der mit den Ausbauchungen bzw. Erweiterungen (18b und 18c) versehene Längenbereich der Längskanten (18) sich etwa über die beiden unteren Drittel der Länge des Längsschlitzes (17) erstreckt.

6. Kippriegelvorrichtung nach einem der Ansprüche 1 bis 5,
dadurch gekennzeichnet,
daß die größte Breite des Längsschlitzes (17) im Bereich der Ausbauchungen bzw. Erweiterungen (18b, 18d) zur normalen Breite des Längsschlitzes (17) in einem Verhältnis von etwa 1,25 : 1 steht.

7. Kippriegelvorrichtung nach einem der Ansprüche 1 bis 6,
dadurch gekennzeichnet,
daß die die Ausbauchungen bzw. Erweiterungen (18b und 18d) gegeneinander abgrenzenden Nasen (18c) sich in demjenigen Längenbereich des Längsschlitzes (17) befinden, in welchen der Lagerzapfen (10) der Schwenklasche (5) bei Kipp-Schaltstellung der Treibstange (7) gestellt ist.

8. Kippriegelvorrichtung nach einem der Ansprüche 1 bis 7,
dadurch gekennzeichnet,
daß die Schenkel (19b und 19c) der Biegestabfeder (19) einen relativ zur Ebene der Stulpschiene (6) hochkant stehenden Rechteckquerschnitt aufweisen und aus verschleißfestem Material, z.B. federhartem Stahl, bestehen.

9. Kippriegelvorrichtung nach einem der Ansprüche 1 bis 8,
dadurch gekennzeichnet,
daß in das untere Ende des Längsschlitzes (17) der Stulpschiene (6) ein gewölbt konturierter Höcker (18e) vorspringt.

## Revendications

1. Ferrure de fermeture à verrou de basculement pour fenêtre à battant à la fois à ouverture de type classique, c'est-à-dire à ouverture par rotation sur un axe vertical latéral, et à ouverture de type à soufflet, c'est-à-dire à ouverture par basculement sur l'axe horizontal inférieur et pour portes à vantail présentant les mêmes possibilités d'ouverture ou encore pour autres éléments de fermeture de baies du même genre à panneau présentant également ces mêmes possibilités d'ouverture, ferrure de fermeture à verrou à basculement qui se compose d'une plaque de verrouillage en position prise par basculement (4) présentant des parties transversales de verrouillage (14 et 15), plaque de verrouillage qui se trouve sur le montant du dormant de la fenêtre ou sur le montant du bâti de la porte ou encore sur le montant du dormant de l'autre élément de fermeture de haie du même genre dont il s'agit, dans l'angle inférieur côté fermeture du dormant ou du bâti, ainsi que d'un élément de verrouillage (11) qui est adjoint au montant côté fermeture du battant de la fenêtre ou au montant côté fermeture du vantail de la porte ou encore au montant côté fermeture du panneau de l'autre élément de fermeture de baie dont il s'agit, à l'angle inférieur du battant ou du vantail ou encore du panneau précité, élément de verrouillage (11) qui se trouve à l'extrémité inférieure d'un élément à pivotement (5) comparable à une biellette et ci-après appelé simplement biellette à pivotement, qui est relié, à son extrémité supérieure, par un bout d'axe de montage et de support (10), à une tige ou tringle active ou tige ou tringle de commande (7), la biellette à pivotement (5) s'engageant, par son bout d'axe de montage et de support (10), dans une fente longitudinale ou boutonnière (17) formée dans un rail de recouvrement (6) servant au guidage de la tige ou tringle active ou tige ou tringle de commande, et pouvant, au moins dans la position de commande d'ouverture de type à soufflet, être libérée pour un mouvement de pivotement limité par rapport au rail de recouvrement, par rapport à la tige ou tringle active ou tige ou tringle de commande et par rapport à la plaque de verrouillage dans la position prise par basculement, lorsque l'élément de verrouillage (11) se trouve en engagement dans un creux de verrouillage (12) prévu dans la plaque de verrouillage en position prise par basculement (4), Et un ressort à flexion sous forme de barre coudée (19), qui comporte deux branches (19b et 19c) qui se trouvent à distance l'une de l'autre et qui sont reliées l'une à l'autre par une partie transversale de liaison (19a) se trouvant, d'une part, dans un support (6, 17), ce ressort à flexion sous forme de barre coudée (19) étant, d'autre part, par ses deux branches, maintenu serré sur la biellette à pivotement (5) à distance de l'axe géométrique du bout d'axe de montage et de support (10) de cette biellette à pivotement, la ferrure de fermeture à verrou de basculement étant caractérisée en ce que le ressort à flexion sous forme de barre coudée (19) est contenu dans la fente longitudinale ou boutonnière (17) dont est percé le rail de recouvrement (6) et s'avance par les bords longitudinaux de ses branches (19b et 19c) au-delà de la face externe du rail de recouvrement (6), selon lesquelles la biellette à pivotement (5) présente, à la face postérieure, deux rainures longitudinales qui sont parallèles l'une à l'autre (20a et 20b) dans lesquelles les bords longitudinaux des branches (19b et 19c) du ressort à flexion sous forme de barre coudée (19) s'engagent en s'y adaptant, et selon lesquelles, en outre, la fente longitudinale ou boutonnière (17) dont est percé le rail de recouvrement (6) présente, à chacun de ses bords longitudinaux (18), dans la partie inférieure de la longueur de ceux-ci, deux renflements ou élargissements (18b et 18c) qui sont séparés l'un de l'autre par un nez (18c), renflements ou élargissements (18b et 18d) desquels les deux branches (19b et 19c) du ressort à flexion sous forme de barre coudée (19) s'écartent lorsqu'elles se trouvent dans la position de repos, c'est-à-dire lorsqu'elles se trouvent à l'état détendu (voir figure 4 des dessins ci-annexés).

2. Ferrure de fermeture à verrou de basculement suivant la revendication 1, caractérisée en ce que le ressort à flexion sous forme de barre coudée (19) est contenu de façon fixe, c'est-à-dire sans possibilité de déplacement, dans la fente longitudinale ou boutonnière (17) dont est percé le rail de recouvrement (6), et en ce que la biellette à pivotement (5) est prévue de telle sorte qu'elle puisse se déplacer par glissement par les rainures longitudinales (20a et 20b) qu'elle présente à la face postérieure, par rapport aux branches (19b et 19c) du ressort à flexion sous forme de barre coudée (19).

3. Ferrure de fermeture à verrou de basculement suivant l'une ou l'autre des revendications 1 et 2, caractérisée en ce que la partie de liaison transversale (19a) du ressort à flexion sous forme de barre coudée (19) qui relie l'une à l'autre les deux branches (19b et 19c) de ce ressort à flexion (19) s'applique à l'extrémité supérieure de la fente longitudinale ou boutonnière (17) dont est percé le rail de recouvrement (6), alors que les extrémités libres de ces deux branches (19b et 19c) du ressort à flexion sous forme de barre coudée (19) sont dirigées vers l'extrémité inférieure de cette fente longitudinale ou boutonnière (17) dont est percé le rail de recouvrement (6).

4. Ferrure de fermeture à verrou de basculement suivant l'une quelconque des revendications 1 à 3, caractérisée en ce que les branches (19b et 19c) du ressort à flexion sous forme de barre coudée (19), lorsqu'elles se trouvent dans la position de repos, c'est-à-dire lorsqu'elles sont à l'état détendu, ont des allures parallèles l'une par rapport à l'autre.

5. Ferrure de fermeture à verrou de basculement suivant l'une quelconque des revendications 1 à 4, caractérisée en ce que la partie de la longueur des bords longitudinaux (18) de la fente longitudinale ou boutonnière (17) dont est percé le rail de recouvrement (6) qui est munie des renflements ou élargissements (18b et 18c) couvre à peu près les deux tiers inférieurs de la longueur de cette fente longitudinale ou boutonnière (17).

6. Ferrure de fermeture à verrou de basculement suivant l'une quelconque des revendications 1 à 5, caractérisée en ce que le rapport entre la largeur maximum de la fente longitudinale ou boutonnière (17) dont est percé le rail de recouvrement (6), dans la zone dans laquelle se trouvent les renflements ou élargissements (18b et 18d) dont sont munis les bords longitudinaux (18) de cette fente longitudinale ou boutonnière (17) du rail de recouvrement (6), et la largeur normale de cette fente longitudinale ou boutonnière (17) peut être de l'ordre d'environ 1,25/1.

7. Ferrure de fermeture à verrou de basculement suivant l'une quelconque des revendications 1 à 6, caractérisée en ce que les nez (18c) qui délimitent l'un par rapport à l'autre les renflements ou élargissements (18b et 18d) dont sont munis les bords longitudinaux (18) de la fente longitudinale ou boutonnière (17) formée dans le rail de recouvrement (6) se trouvent dans la partie de la longueur de la fente longitudinale ou boutonnière (17) dans laquelle le bout d'axe de montage et de support (10) de la biellette à pivotement (5) est placé lorsque la tige ou tringle active ou tige ou tringle de commande (7) se trouve dans la position de commande d'ouverture de type à soufflet, c'est-à-dire dans la position de commande d'ouverture prise par basculement sur l'axe horizontal inférieur.

8. Ferrure de fermeture à verrou de basculement suivant l'une quelconque des revendications 1 à 7, caractérisée en ce que les branches (19b et 19c) du ressort à flexion sous forme de barre coudée (19) sont d'une section transversales de forme rectangulaire qui se présente de telle sorte que son côté haut soit transversal par rapport au plan du rail de recouvrement (6), et en ce que les branches (19b et 19c) du ressort à flexion sous forme de barre coudée (19) sont faites d'une matière présentant une bonne résistance à l'usure, par exemple d'acier à dureté de ressort.

9. Ferrure de fermeture à verrou de basculement suivant l'une quelconque des revendications 1 à 8, caractérisée en ce qu'un bossage (18e) formant une partie bombée à la suite des renflements ou élargissements (18d) des bords longitudinaux (18) de la fente longitudinale ou boutonnière (17) dont est percé le rail de recouvrement (6) s'avance dans l'extrémité inférieure de cette fente longitudinale ou boutonnière (17).

## Claims

1. A device for latching turn-tilt windows or doors or the like in the tilted position, the device comprising: a plate (4) disposed in the closure-side bottom frame corner of the vertical frame member and having latching webs (14,15); and a latching member (11) which is associated with the closure-side upright sash member at the bottom corner and which is disposed at the bottom end of e pivoted link (5) connected at its top end by way of a bearing pin (10) to a positioning bar (7), the pivoted link engaging by way of its bearing pin through an elongate slot (17) in a faceplate (6) adapted to guide the positioning bar, said link being releasable for a limited pivoting movement relatively to the faceplate, positioning bar and plate (4) when the latching element engages in a latching pocket (12) in the plate (4), a flexible bar spring (19) which has two laterally spaced-apart legs (19b, 19c) interconnected by a web (19a) being disposed in retaining means (6, 17) and also being clamped by way of its two legs to the pivoted link at a distance from the axis of the bearing pin of such link, characterised in that the flexible bar spring (19) is received in the longitudinal slot (17) in the faceplate (6) and projects by way of the longitudinal edges of its legs (19b, 19c) beyond the outside of the faceplate (6), the pivoted link (5) is formed on its back with two parallel longitudinal grooves (20a, 20b) in which the longitudinal edges of the legs (19b, 19c) engage in a good fit, and the longitudinal slot (17) has on both its longitudinal edges (18) in the bottom longitudinal zone two bulges or widenings (18b, 118d) separated from one another by a nose (18c), the legs (19b, 19c) of the spring (19) taking up a position at a distance from such bulges or widenings in their off-load normal position.

2. A device according to claim 1, characterised in that the spring (19) is fixedly or non-displaceably received in the slot (17) in the faceplate (6) and the pivoted link (5) is slidable by way of its longitudinal grooves (20a, 20b) relatively to the legs (19b, 19c).

3. A device according to claim 1 or 2, characterised in that the web (19a) of the spring (19) bears on the top end of the slot (17) in the faceplate (6) while the free ends of its legs (19b, 19c) face the bottom end of the latter slot (17).

4. A device according to any of claims 1-3, characterised in that the legs (19b, 19c) of the spring (19) extend parallel to one another in their off-load normal position.

5. A device according to any of claims 1-4, characterised in that that longitudinal zone of the longitudinal edges (18) which has the bulges or widenings (18b, 18c) extends substantially over the two bottom thirds of the length of the slot (17).

6. A device according to any of claims 1-5, characterised in that the maximum width of the slot (17) in the zone of the bulges or widenings (18b, 18d) is in a relationship of approximately 1.25:1 to the normal width of the slot (17).

7. A device according to any of claims 1-6, characterised in that the noses (18c) separating the bulges or widenings (18b, 18d) from one another are disposed in that longitudinal zone of the slot (17) in which the bearing pin (10) of the pivoted link (5) is positioned in the tilt position of the positioning bar (7).

8. A device according to any of claims 1-7, characterised in that the legs (19b, 19c) of the spring (19) have a rectangular cross-section which is up-ended relatively to the plane of the faceplate (6) and which is made of a wear-resistant material such as steel of a suitable hardness for making springs.

9. A device according to any of claims 1-8, characterised in that a hump (18e) of curved contour projects into the bottom end of the longitudinal slot (17) in the faceplate (6).
